# EUROPÄISCHE PATENTSCHRIFT

(11) **EP 0 453 872 B1**
(45) Veröffentlichungstag und Bekanntmachung des Hinweises auf die Patenterteilung: **10.01.1996**
(21) Anmeldenummer: 91105671.1
(22) Anmeldetag: 10.04.1991
(51) Int. Cl.: B41F 31/04

(54) **Farbmesseranordnung**
Duct blade device
Dispositif de lames d'encrier

(30) Priorität: 26.04.1990 DE 9004747 U
(43) Veröffentlichungstag der Anmeldung: 30.10.1991
(73) Patentinhaber: MAN Roland Druckmaschinen AG, D-63012 Offenbach (DE)
(72) Erfinder: Kraus, Josef, W-8900 Augsburg (DE); Wech, Erich, W-8900 Augsburg (DE)

(56) Entgegenhaltungen:
- EP-A- 0 040 287
- EP-A- 0 344 546
- DE-A- 2 411 771
- DE-A- 2 951 653
- DE-A- 3 026 666
- DE-A- 3 613 806
- DE-C- 235 768
- GB-A- 2 073 668
- US-A- 1 574 474

## Beschreibung

Die Erfindung betrifft eine Farbmesseranordnung für den Farbkasten einer Rollendruckmaschine mit nebeneinander angeordneten, federnden und in ihrem Abstand zu einer in den Farbkasten eintauchenden Walze mittels Verstellvorrichtungen einzeln veränderbaren Zungen.

Aus der DE 36 13 806 A1 ist eine Farbmesseranordnung bekannt, die nebeneinander angeordnete, aus dünnen elastischen Platten bestehende Lamellen aufweist, welche gemeinsam auf einem Aufnahmeteil befestigt sind, welches wiederum über eine Schraubverbindung an einem Farbkastenbalken angebracht ist. Nachteilig ist an dieser Farbmesseranordnung, daß die Befestigung der Lamellen jeweils nur über eine Schraube erfolgt und daß in den Lamellen für diese Schraube jeweils ein Rundloch vorgesehen ist. Durch diese Anbringungsart ist der Anfangsabstand der Lamellen zur Walze fest vorgegeben, und ein Nachführen der Lamellen zum Ausgleich der Abnutzung ist nur in begrenztem Maße mittels der Verstellschrauben möglich.

Die EP-A-0 344 546 zeigt zwecks Farbspalteinstellung mit Verstelleinheiten radial zur Farbkastenwalze verschiebbare Farbmesserzungen. Unbewußt erfolgt bei dieser gattungfremden Vorrichtung mit dieser Einstellung auch die Kompensation etwaigen Verschleißes der Zungen.

Gemäß der EP-A-0 040 287 sind Dosierelemente einzeln tangential an einer Farbkastenwalze längsverschiebbar.

Bei einer Stichtiefdruckmaschine (DE-A-24 11 771) ist eine durchgehende Rakel zwecks Grobeinstellung des Spaltes zu einer Duktorwalze längsverschiebbar. Außerdem erfolgt in der Schieberichtung die Montage der Rakel.

Aufgabe der Erfindung ist es, eine Farbmesseranordnung anzugeben, bei der sich der Verschleiß des Farbmessers gut kompensieren und damit dessen Nutzungsdauer wesentlich vergrößern läßt.

Diese Aufgabe wird durch eine Farbmesseranordnung mit den Merkmalen des Patentanspruchs 1 gelöst.

Vorteilhafte Weiterbildungen der Erfindung sind Gegenstand von Unteransprüchen.

Es folgt die Beschreibung eines Ausführungsbeispiels anhand der Figuren. Von den Figuren zeigen:
- Fig. 1: eine Draufsicht einer erfindungsgemäßen Farbmesseranordnung,
- Fig. 2: eine Draufsicht einer Zunge der erfindungsgemäßen Farbmesseranordnung und
- Fig. 3: einen Schnitt durch die erfindungsgemäße Farbmesseranordnung von Fig. 1 entlang der Schnittlinie I-I.

Fig. 1 zeigt eine Farbmesseranordnung in einer erfindungsgemäßen Ausführungsform. Bei dieser Farbmesseranordnung ist eine Mehrzahl von Zungen 1 nebeneinander angeordnet und mittels Schrauben 2 und 3 an einem Trägerelement 4 befestigt. Ein Unterlegblech 41 dient dabei als Montagehilfe, um ein Verschwenken der Zungen 1 beim Festziehen der Schrauben 2 und 3 zu verhindern. Die Elemente 1 bis 4 und 41 bilden zusammen das Farbmesser 5. Das Farbmesser 5 ist mittels Schrauben 6 an einem Farbkasten 7 befestigt.

Fig. 2 zeigt eine Draufsicht einer Zunge 1 einer erfindungsgemäßen Farbmesseranordnung. Jede Zunge 1 ist als federnde, rechteckige Platte ausgebildet. Sie weist in einem für die Befestigung der Zunge 1 am Trägerelement 4 vorgesehenen Bereich ein in Längsrichtung der Zunge 1 in deren Mitte eingebrachtes Langloch 8 auf. Die Breite des Langloches 8 ist so gewählt, daß die Schrauben 2 und 3 durch das Langloch geführt werden können, ohne dabei eine bestimmte seitliche Ausrichtung der Zunge 1 zu erzwingen. Die Länge des Langloches 8 ist kürzer als der Abstand zwischen der Schraube 3 und der Vorderkante des Trägerelementes 4 bemessen, so daß auch bei einem Nachstellen der Zunge 1 das Langloch 8 stets von dem Trägerelement 4 abgedeckt bleibt. Außerdem weist die Zunge 1 an ihren beiden Längsseiten zwei gleich lange Aussparungen 9 und 10 auf, die im wesentlichen im gleichen Bereich wie das Langloch 8 angeordnet sind. Je eine solche Aussparung 9 einer Zunge und je eine solche Aussparung 10 einer benachbarten Zunge bilden gemeinsam ein Langloch, durch das eine der Schrauben 6 zum Befestigen des Farbmessers 5 auf dem Farbkasten 7 geführt wird.

Fig. 3 zeigt die erfindungsgemäße Farbmesseranordnung von Fig. 1 in einer ausschnittweisen Schnittdarstellung. Aus dieser Darstellung ist ersichtlich, daß das Farbmesser 5 in an sich bekannter Weise an eine in den Farbkasten 7 eintauchende Walze 11 angestellt ist. Zum Einstellen der Dicke des Farbfilms auf der Walze 11 und zum Ausgleich der Abnutzung der Vorderkante 12 der Zunge 1 ist eine symbolisch als einfache Schraube 13 dargestellte Vorrichtung vorgesehen, mittels derer ein Abstand der Vorderkante 12 von der Walze 11 eingestellt wird.

Bei Abnutzung der Zungen 1 wird das Farbmesser 5 ausgebaut. Die Zungen 1 werden dann nach Lösen der Schrauben 2 und 3 so eingerichtet, daß sich die Vorderkanten 12 der Zungen 1 wieder in einer Anfangsposition befinden.

Die vorliegende Erfindung weist den Vorteil auf, daß die Zungen 1 dann, wenn ein Nachführen mittels der Verstellvorrichtung 13 nicht mehr möglich ist, mehrmals nachgestellt werden können. Dadurch können diese verhältnismäßig teuren Verschleißteile wesentlich länger verwendet werden, was einem deutlichen Beitrag zur Senkung der Wartungskosten entspricht.

Die Erfindung ist nicht auf das dargestellte Ausführungsbeispiel beschränkt. So können anstelle der Langlöcher 8 auch Längsschlitze vorgesehen sein, die sich bis zu dem der Walze 11 abgewandten Ende jeder Zunge 1 erstrecken.

## Patentansprüche

1. Farbmesseranordnung für einen Farbkasten (7) einer Rollendruckmaschine mit einem mit einem Trägerelement (4) versehenen Farbmesser (5), das an dem Farbkasten (7) mittels Schrauben (6) befestigt ist und in seiner Längsrichtung verstellbar und mittels einer Verstelleinrichtung quer zu seiner Längsfläche federnd ausbiegbar und damit jeweils im Abstand zu einer in den Farbkasten (7) eintauchenden Walze (11) einstellbar ist, dadurch gekennzeichnet, daß das Farbmesser aus nebeneinander angeordneten, federnden Zungen (1) besteht, die zur Verschleißkompensation an dem Trägerelement (4) in Längsrichtung der Zungen (1) verstellbar befestigt sind.

2. Farbmesseranordnung nach Anspruch 1, dadurch gekennzeichnet, daß jede der Zungen (1) in einem zum Befestigen der Zunge (1) am Trägerelement (4) vorgesehenen Bereich ein in Längsrichtung der Zunge (1) in deren Mitte eingebrachtes Langloch (8) oder einen dem Langloch entsprechenden, nach außen offenen Längsschlitz zum Durchtritt von Schrauben (2, 3) zur Befestigung aufweist.

3. Farbmesseranordnung nach Anspruch 1 oder 2, dadurch gekennzeichnet, daß die Länge jedes Langloches (8) kürzer als der Abstand zwischen der der Walze (11) zugewandten Kante des Trägerelementes (4) und der der Walze (11) abgewandten Schraube (3) bemessen ist.

4. Farbmesseranordnung nach einem der Ansprüche 1 bis 3, dadurch gekennzeichnet, daß jede der Zungen (1) an ihren beiden Längsseiten zwei Aussparungen (9, 10) aufweist.

5. Farbmesseranordnung nach einem der Ansprüche 1 bis 4, dadurch gekennzeichnet, daß die Aussparungen (9, 10) im wesentlichen im gleichen Bereich wie das Langloch (8) angeordnet sind.

## Claims

1. Duct blade arrangement for an ink duct (7) of a web-fed printing machine, having a duct blade (5), provided with a carrier element (4), which is secured on the ink duct (7) by means of screws (6) and is adjustable in its longitudinal direction and can be bent resiliently outwards by means of an adjustment device transversely to its longitudinal surface, and hence can be set at a respective distance from a roller (11) dipping into the ink duct (7), characterised in that the duct blade comprises adjacently arranged resilient tongues (1) which for wear compensation are secured on the carrier element (4) adjustably in the longitudinal direction of the tongues (1).

2. Duct blade arrangement according to claim 1, characterised in that in a region provided for securing the tongue (1) on the carrier element (4) each of the tongues (1) has an oblong aperture (8) formed in its longitudinal direction in the middle of the tongue (1), or an outwardly-open longitudinal slot corresponding to the oblong aperture, for the passage of securing screws (2, 3).

3. Duct blade arrangement according to claim 1 or 2, characterised in that the length of each oblong aperture (8) is dimensioned to be shorter than the distance between the edge of the carrier element (4) facing the roller (11), and the screw (3) remote from the roller (11).

4. Duct blade arrangement according to one of claims 1 to 3, characterised in that each of the tongues (1) has two recesses (9, 10) on its two longitudinal sides.

5. Duct blade arrangement according to one of claims 1 to 4, characterised in that the recesses (9, 10) are arranged substantially in the same region as the oblong aperture (8).

## Revendications

1. Dispositif de lames d'encrier pour un encrier (7) d'une presse rotative avec une lame d'encrier (5) pourvue d'un élément de support (4), qui est fixée à l'encrier (7) au moyen de vis (6) et qui est réglable dans le sens longitudinal et qui est peut être courbée de manière élastique au moyen d'un système réglage transversalement à sa surface longitudinale et qui avec cela peut être réglée respectivement en distance, par rapport à un rouleau plongeant dans l'encrier (7), caractérisé en ce que la lame d'encrier consiste en des languettes (1) élastiques, placées les unes à côté des autres, qui, pour compenser l'usure, sont fixées de manière réglable dans le sens longitudinal des languettes (1) à l'élément de support (4).

2. Dispositif de lames d'encrier selon la revendication 1, caractérisé en ce que chacune des languettes (1) présente dans une zone prévue pour la fixation de la languette (1) à l'élément de support (4) un trou oblong (8) placé dans le sens longitudinal de la languette (1) en son milieu ou une rainure ouverte vers l'extérieur, correspondant au trou oblong pour le passage des vis (2, 3) pour la fixation.

3. Dispositif de lames d'encrier selon la revendication 1 ou 2, caractérisé en ce que la longueur de chaque trou oblong (8) est calculée plus courte que l'intervalle entre le bord de l'élément de support (4) opposé au rouleau (11) et la vis (3) opposée au rouleau (11).

4. Dispositif de lames d'encrier selon l'une quelconque des revendications 1 à 3, caractérisé en ce que chacune des languettes (1) présente deux encoches (9, 10) sur ses deux côtés longitudinaux.

5. Dispositif de lames d'encrier selon l'une quelconque des revendications 1 à 4, caractérisé en ce que les encoches (9, 10) sont placées essentiellement dans la même zone que le trou oblong (8).
